# EUROPÄISCHE PATENTSCHRIFT

(11) **EP 2 987 930 B1**
(45) Veröffentlichungstag und Bekanntmachung des Hinweises auf die Patenterteilung: **05.12.2018**
(21) Anmeldenummer: 15002098.0
(22) Anmeldetag: 15.07.2015
(51) Int. Cl.: E05B 19/04, E05B 19/14

(54) **KRAFTFAHRZEUGSCHLÜSSEL MIT KLAPPBAREM SCHAFT**
MOTOR VEHICLE KEY WITH FOLDABLE SHAFT
CLÉ DE VÉHICULE AUTOMOBILE À TIGE ESCAMOTABLE

(30) Priorität: 19.08.2014 DE 102014012114
(43) Veröffentlichungstag der Anmeldung: 24.02.2016
(73) Patentinhaber: Huf Hülsbeck & Fürst GmbH & Co. KG, 42551 Velbert (DE)
(72) Erfinder: Habecke, Matthias, 45529 Hattingen (DE)
(74) Vertreter: Patentanwaltskanzlei Methling

(56) Entgegenhaltungen:
- EP-A1- 0 670 401
- EP-A1- 2 221 241
- CZ-U1- 2 156
- DE-A1- 3 437 439
- GB-A- 2 374 115
- US-A- 88 113
- US-A1- 2007 214 851

## Beschreibung

Die Erfindung betrifft ein System aus zumindest einem Schließzylinder und zumindest einem Kraftfahrzeugschlüssel zur Betätigung des Schließzylinders mit einem Schaft, der einen coderelevanten Abschnitt aufweist, welcher mit dem Schließzylinder zusammenwirken kann.

Derartige Kraftfahrzeugschlüssel sind aus der US 2007/0214851 A1, DE 3437439A1 und der EP 0 670 401 A1 bekannt.

Derartige Kraftfahrzeugschlüssel zur Betätigung eines Schließzylinders sowie derartige Systeme aus einem Kraftfahrzeugschlüssel und einem Schließzylinder sind bekannt. Bei modernen Kraftfahrzeugschließsystemen dienen derartige Kraftfahrzeugschlüssel zur mechanischen Betätigung eines Schließzylinders vielfach als Notschlüssel, da moderne Kraftfahrzeugschließsysteme oftmals mittels einer Funkfernbedienung betätigbar sind. Die Erfindung ist jedoch nicht hierauf beschränkt.
Nachteilig bei den bekannten Kraftfahrzeugschlüsseln zur Betätigung eines Schließzylinders ist es, dass der Schaft, welcher einen coderelevanten Abschnitt aufweist, und der zur Betätigung des Schließzylinders in den Schließzylinder eingeführt wird, mitunter recht lang ist, so dass sich für den Benutzer das Problem ergibt, wie ein solcher Schlüssel beispielsweise bei der Ausübung einer Sportart bequem verstaut werden kann, da der Schaft sperrig und lang ist.

Die Aufgabe der Erfindung ist ein System aus einem Schließzylinder und einem Kraftfahrzeugschlüssel derart weiterzubilden, dass einerseits seine Lebensdauer erhöht werden kann und andererseits die Herstellung des Schlüssels vereinfacht werden kann.

Diese Aufgabe wird erfindungsgemäß durch ein System gemäß Anspruch 1 gelöst. Vorteilhafte Weiterbildungen der Erfindung sind in den jeweiligen abhängigen Ansprüchen angegeben.

Erfindungsgemäß weist bei dem Kraftfahrzeugschlüssel zur Betätigung eines Schließzylinders mit einem Schaft, der einen coderelevanten Abschnitt aufweist, welcher mit dem Schließzylinder zusammenwirken kann, der Schaft ein erstes Gelenk auf, sodass ein vorderer Teil des Schaftes und ein hinterer Teil des Schaftes zusammenklappbar sind.

Erfindungsgemäß ist der coderelevante Abschnitt auf dem vorderen ersten Teil des Schaftes angeordnet und das erste Gelenk außerhalb des coderelevanten Abschnittes angeordnet. Das erste Gelenk teilt somit vorzugsweise den Schaft an einer Stelle, der vom vorderen Ende des Schaftes aus betrachtet hinter dem coderelevanten Abschnitt liegt.
Das bedeutet, dass ein erster vorderer Teil des Schaftes, welcher den coderelevanten Abschnitt aufweist, und ein zweiter hinterer Teil des Schaftes mittels einer gelenkigen Verbindung der beiden Schaftteile gegeneinander klappbar sind. Hierdurch lässt sich der Schlüssel zum einem kleineren und handlicheren Element zusammenklappen.

Der coderelevante Abschnitt weist dabei eine Codebahn oder dergleichen auf, die mit den in dem Schließzylinder beweglich angeordneten Stiften zusammenwirkt und diese Stifte in jene Position führt, die erforderlich ist, damit der Schließzylinder mittels des Schlüssels betätigt werden kann, das heißt ver- und entriegelt werden kann. Diese Codebahn kann insbesondere innen und/oder außen, insbesondere zwangsgeführt an dem Schaft des Schlüssels angeordnet sein.

Dadurch, dass der Schaft ein erstes Gelenk aufweist, ist der Schaft in zwei Teile geteilt. Mittels des Gelenks wird der Schaft in einen vorderen ersten Teil des Schaftes und einen hinteren zweiten Teil des Schaftes geteilt. Der vordere erste Teil des Schaftes weist den coderelevanten Abschnitt auf. Der coderelevante Abschnitt wirkt mit dem Schließzylinder zusammen, das heißt dass dieser die Stifte des Schließzylinders in die für die Betätigbarkeit des Schließzylinders erforderliche Position verfährt.
Durch die Anordnung eines solchen ersten Gelenks sind der vordere erste Teil des Schaftes und der hintere zweite Teil des Schaftes zusammenklappbar, so dass bei mittiger oder leicht außermittiger Anordnung des ersten Gelenks in dem Schaft des Stiftes der Schaft auf die Hälfte oder in etwa die Hälfte seiner Länge zusammenklappbar ist. Hierdurch ist ein Verstauen des Kraftfahrzeugschlüssels für den Benutzer leichter möglich, dadurch dass der Schaft des Schlüssels zusammenklappbar ist.
Vorzugsweise teilt das erste Gelenk den Schaft des Schlüssels in einem Verhältnis von 40 zu 60 bis 50 zu 50. Das bedeutet, dass das erste Gelenk auf der Gesamtlänge des Schaftes in etwa mittig oder leicht außermittig angeordnet ist. Mit dem Begriff leicht außermittig ist dabei ein Verschieben des Gelenks soweit aus der Mitte des Schaftes heraus umfasst, bis das Teilungsverhältnis des Schaftes in den vorderen ersten Teil des Schaftes und den hinteren zweiten Teil des Schaftes bis zu einem Verhältnis von 40 zu 60 beträgt, wobei sowohl der vordere erste Teil kürzer sein kann als der zweite hintere Teil, als auch umgekehrt.

Erfindungsgemäß ist das Gelenk außerhalb des coderelevanten Abschnittes angeordnet.

Vom vorderen Ende des Schaftes des Kraftfahrzeugschlüssel aus Betrachtet ist somit hinter dem Ende des coderelevanten Abschnittes des Schaftes ein Gelenk in dem Schaft angeordnet, welches den Schaft in den vorderen ersten Teil, welcher den coderelevanten Abschnitt aufweist, und einen zweiten hinteren Teil des Schaftes teilt. Hierdurch sind der erste Teil des Schaftes und der zweite Teil des Schaftes zusammenklappbar.

Vorzugsweise weist das erste Gelenk ein Zwischenteil auf, welches mit dem vorderen Teil des Schaftes gelenkig und mit dem hinteren Teil des Schaftes gelenkig verbunden ist. Insbesondere kann dieses Zwischenteil mittels eines ersten Stiftes mit dem vorderen Teil des Schaftes gelenkig verbunden sein und mittels eines zweiten Stiftes mit dem hinteren Teil des Schaftes gelenkig verbunden sein.

Besonders bevorzugt ist dabei der Abstand der beiden Stifte an dem Zwischenteil gleich oder größer als die Dicke des Schaftes, so dass der erste Teil des Schaftes und der zweite Teil des Schaftes im zusammengeklappten Zustand flach aufeinander liegen. Das bedeutet, dass die beiden Schaftteile im zusammengeklappten Zustand flach aufeinander liegen. Hierdurch ergibt sich eine besonders vorteilhafte und platzsparende Anordnung mit einem zusammengeklappten Schaft.

Dabei werden bevorzugt die Stifte innerhalb des Schaftes mittig angeordnet. Dadurch, dass der Abstand der beiden Gelenkstifte an dem Zwischenteil gleich oder größer als die Dicke des Schaftes ist, ist gewährleistet, dass die beiden Schaftteile bei dem Zusammenklappen am ersten Gelenk nicht gegeneinander laufen und sich gegenseitig hemmen, sondern vielmehr durch die Anordnung des Zwischenteiles im zusammengeklappten Zustand flach aufeinander liegen.

Ein weiterer Vorteil dieses Zwischenteiles ist es, dass im ausgeklappten Zustand der Schaft keine Aufwerfungen aufweist, so dass ein Einführen des Schlüssels in die entsprechende Schlüsselaufnahme eines Schließzylinders problemlos möglich ist.

Besonders bevorzugt ist am hinteren Teil des Schaftes ein Griffteil angeordnet. Besonders bevorzugt ist dieses Griffteil am hinteren Ende des hinteren Teils des Schaftes angeordnet, so dass dieses durch einen Benutzer leicht ergriffen werden kann.

Erfindungsgemäß ist am hinteren Teil des Schaftes mittels eines zweiten Gelenks ein gegenüber dem hinteren Teil des Schaftes verschwenkbares Griffteil gelenkig mit dem hinteren Teil des Schaftes gekoppelt.
Mit dem Begriff des hinteren Teils des zweiten Schaftteiles des Schaftes ist dabei ein Abschnitt von bis zu 20 %, insbesondere 10 % der Gesamtlänge des Schaftes umfassend beide Schaftteile gemeint. Die Gesamtlänge des Schaftes ist somit jene Länge des Schaftes, wenn beide Schaftteile nicht zusammengeklappt, sondern zum Einführen in einen Schließzylinder auseinandergeklappt sind.
Durch die Anordnung eines zweiten Gelenks wird eine gelenkige Kopplung von hinterem Schaftteil und Griffteil realisiert. Durch ein Verschwenken des Griffteils gegenüber dem Schaft kann somit ein Hebelarm gebildet werden, der die Betätigung des Schlosses für den Benutzer erleichtert, da mittels des Schlüssels ein Drehmoment nach dem Einsetzen des Schlüssels in den Schließzylinder zur Betätigung des Schließzylinders ausgeübt werden muss.

Dabei verlaufen die Drehachsen des ersten Gelenks und des zweiten Gelenks vorzugsweise parallel zueinander oder sie stehen senkrecht aufeinander oder sie verlaufen windschief zueinander.
Eine besonders vorteilhafte Betätigbarkeit ergibt sich dann, wenn die Drehachsen des ersten Gelenks und des zweiten Gelenks senkrecht zueinander stehen, da in diesem Fall durch ein Verschwenken des Griffteils gegenüber dem Schaft in besonders vorteilhafter Weise ein Hebelarm gebildet wird, der die Betätigung des Schlosses für den Benutzer deutlich erleichtert.

In einer besonders bevorzugten Ausführungsform übergreift das Griffteil im eingeklappten Zustand einen Teil oder beide Teile des zusammengeklappten Schaftes und sichert einen oder beide Teile des eingeklappten Schaftes im eingeklappten Zustand.

Hierdurch ergibt sich eine besonders vorteilhafte Ausführung für den Benutzer, da der Schlüssel zu einem kleinen und gut verstaubaren Paket zusammengeklappt wird und gleichzeitig im zusammengeklappten Zustand durch das Griffteil gesichert wird, so dass ein versehentliches Ausklappen beispielsweise in einer Tasche zuverlässig verhindert wird.

Vorzugsweise weist der vordere Teil des Schaftes und/oder der hintere Teil des Schaftes und/oder ein gelenkig mit dem hinteren Teil des Schaftes verbundenes Griffteil einen Magneten auf, der im zusammengeklappten Zustand des Schlüssels mit einem magnetisierbaren Gegenstück zusammenwirkt und den Schlüssel im zusammengeklappten Zustand lösbar fixiert.

Beispielsweise kann ein solcher Magnet in eine Bohrung an dem vorderen Ende des vorderen Teils des Schaftes oder am hinteren Ende des vorderen Teil des Schaftes neben dem ersten Gelenk eingebracht und beispielsweise eingeklebt sein, der im zusammengeklappten Zustand mit dem am hinteren Teil des Schaftes gelenkig angeordneten Griffteil zusammenwirkt, welches in diesem Fall aus einem magnetisierbaren Material gebildet ist.

Durch Anordnung einer solchen Magnetsicherung wird es gewährleistet, dass der Schlüssel im zusammengeklappten Zustand fixiert ist und ein versehentliches Öffnen beispielsweise in einer Tasche vermieden wird, wobei ein Lösen des Magneten und ein Ausklappen des Schlüssels für den Benutzer leicht möglich ist.

Vorzugweise sind der vordere und der hintere Teil des Schaftes aus demselben Material, insbesondere Metall gebildet. Alternativ können der vordere Teil und der hintere Teil des Schaftes aus unterschiedlichen Materialien gebildet sein, insbesondere kann der vordere Teil des Schaftes aus Kunststoff und der hintere Teil des Schaftes aus Metall gebildet sein.

Dies ist möglich, wenn der vordere Teil lediglich den coderelevanten Abschnitt des Schlüssels trägt und ausschließlich der hintere Teil des Schlüssels der Übertragung des Drehmomentes auf den Schließzylinder dient.
Sofern ein oder mehrere Teile des Schlüssels aus Metall gebildet sind, können diese aus Aluminium oder einer Aluminiumlegierung oder einer Kupfer-Nickel-Zink-Legierung wie Neusilber gebildet sein.
In einer bevorzugten Ausführungsform weist der Schaft eine entlang des Schaftes verschiebbare Hülse auf, die im ausgeklappten Zustand der beiden Schaftteile über das erste Gelenk schiebbar ist und die beiden Schafteile im ausgeklappten Zustand sichert. Insbesondere kann eine solche verschiebbare Hülse unverlierbar auf dem Schaft angeordnet sein.
Durch eine derartige Hülse, die im ausgeklappten Zustand über das erste Gelenk zwischen den beiden Teilen des Schaftes geschoben wird und die beide Schaftteile im ausgeklappten Zustand fixiert, wird die Stabilität des Schlüssels zur Betätigung des Schließzylinders deutlich erhöht.

Erfindungsgemäß wird der Schlüssel zur Betätigung des Schließzylinders soweit in eine Schlüsselaufnahme des Schließzylinders eingeführt, bis der hintere Teil des Schaftes mit der Schlüsselaufnahme des Schließzylinders einen Formschluss bildet, so dass ein Drehmoment zur Betätigung des Schließzylinders ausschließlich vom hinteren Teil des Schaftes auf den Schließzylinder übertragen wird.

Dadurch, dass ausschließlich der hintere Teil des Schaftes dazu dient, das Drehmoment zur Betätigung des Schließzylinders zu übertragen, wird der erste vordere Teil des Schaftes, welcher den coderelevanten Abschnitt aufweist, und auch das erste Gelenk, mittels dessen der erste Teil des Schaftes und der zweite Teil des Schaftes gelenkig miteinander gekoppelt sind, nicht mit einem Drehmoment zur Betätigung des Schließzylinders beaufschlagt. Dies dient einerseits dem Schutz des coderelevanten Abschnittes vor Beschädigungen aufgrund einer mechanischen Einwirkung. Ferner besteht hierdurch die Möglichkeit, dass die beiden Teile des Schaftes aus unterschiedlichen Materialien gefertigt werden können. Dadurch, dass der erste vordere Teil des Schaftes, welcher den coderelevanten Abschnitt aufweist, nicht mit einem Drehmoment beaufschlagt wird, kann dieser beispielsweise aus Kunststoff hergestellt sein, während der hintere zweite Teil des Schaftes vorzugsweise aus einem Metall gebildet ist.

Ein Ausführungsbeispiel der Erfindung ist in den Figuren dargestellt und wird nachfolgend erläutert. Es zeigen:
- Fig. 1: Eine Seitenansicht eines Ausführungsbeispiels des Kraftfahrzeugschlüssels;
- Fig. 2: eine vergrößerte Seitenansicht des ersten Gelenks sowie des Schnittes A - A des ersten Gelenks;
- Fig. 3: eine perspektivische Ansicht eines teilweise zusammengeklappten Kraftfahrzeugschlüssels;
- Fig. 4: eine weitere perspektivische Ansicht eines teilweise zusammengeklappten Kraftfahrzeugschlüssels;
- Fig. 5: eine perspektivische Ansicht eines teilweise in einen Schließzylinder eingesetzten Kraftfahrzeugschlüssels;
- Fig. 6: eine perspektivische Ansicht eines in einen Schließzylinder eingesetzten Kraftfahrzeugschlüssels in der Betätigungsposition.

In den Figuren ist ein Ausführungsbeispiel der Erfindung dargestellt. Fig. 1 zeigt eine Seitenansicht des Kraftfahrzeugschlüssels mit dem Schaft 1. Zur Betätigung eines Schließzylinders wird der Schaft 1 des Kraftfahrzeugschlüssels in die entsprechende Schlüsselaufnahme eines Schließzylinders eingeführt. Der Schaft 1 weist dementsprechend einen coderelevanten Abschnitt 11 auf, welcher mit dem Schließzylinder zusammenwirkt und die in dem Schließzylinder beweglich angeordneten Stifte in jene Position verfährt, die erforderlich ist, um den Schließzylinder mittels des Schlüssels betätigen zu können.

Der Schaft 1 ist durch das Gelenk 30 in einen vorderen Teil 10 und einen hinteren Teil 20 geteilt. Mittels des Gelenks 30 sind der vordere Teil 10 und der hintere Teil 20 des Schaftes 1 um das Gelenk 30 herum zusammenklappbar.

Das Gelenk 30 ist derartig positioniert, dass dieses vom vorderen Ende aus betrachtet hinter dem coderelevanten Abschnitt 11 liegt. Das Gelenk 30 und dessen Positionierung innerhalb des Schaftes 1 behindert somit nicht die Anwendung des Schlüssels, da das Gelenk 30 außerhalb des coderelevanten Abschnitts 11 des Schaftes 1 liegt.

Am hinteren Ende des zweiten Teils 20 des Schaftes 1 ist über ein zweites Gelenk 50 ein Griffteil 40 gelenkig angeordnet, welches in der in Fig. 1 dargestellten Position in etwa einen rechten Winkel gegenüber dem Schaft 1 einnimmt. Mittels dieses in der in Fig. 1 dargestellten abgewinkelten Position des Griffteils 40 gegenüber dem Schaft 1 ist eine leichte Betätigung für den Benutzer möglich, da über das abgewinkelte Griffteil 40 ein Drehmoment zur Betätigung eines Schließzylinders auf den Schlüssel ausgeübt werden kann.

In Fig. 2 ist eine vergrößerte Seitenansicht des ersten Gelenks 30 sowie des Schnittes A - A dargestellt. Erkennbar ist die gelenkige Kopplung des ersten Teils 10 des Schaftes 1 mit dem zweiten Teil 20 des Schaftes 1 mittels des Gelenks 30.

Wie im unteren Teil der Fig. 2 anhand des Schnittes A - A erkennbar ist, weist das Gelenk 30 ein Zwischenteil 33 auf. Das Zwischenteil 33 ist mittels eines ersten Stiftes 31 gelenkig mit dem vorderen Teil 10 des Schaftes 1 gekoppelt.

Ferner ist das Zwischenteil 33 mittels des zweiten Stiftes 32 gelenkig mit dem zweiten Teil 20 des Schaftes 1 gekoppelt. Dabei ist das Zwischenteil 33 derart dimensioniert, dass der Abstand C zwischen dem ersten Stift 31 und dem zweiten Stift 32 größer ist als die Dicke D der beiden Schaftteile 10, 20, sodass es ermöglicht ist, die beiden Schaftteile 10, 20 durch Umklappen um das Gelenk 30 flach aufeinander zu legen, ohne dass die beiden Schaftteile 10, 20 gegeneinander laufen und einander hemmen.

In den Figuren 3 und 4 ist der Schlüssel in verschiedenen perspektivischen Ansichten in teilweise zusammengeklappter Position dargestellt, um die Funktionsweise weiter zu erläutern. Erkennbar in den Figuren 3 und 4 ist, dass das erste Schaftteil 10, welches den coderelevanten Abschnitt 11 trägt, um das Gelenk 30 herum mit dem zweiten Schaftteil 20 zusammenklappbar ist. In Fig. 4 deutlich erkennbar ist die gelenkige Verbindung des Zwischenteils des Gelenks mittels des ersten Stiftes 31 mit dem vorderen Teil 10 des Schlüsselschaftes sowie über den zweiten Stift 32 mit dem zweiten Teil 20 des Schlüsselschaftes.

Ferner ist in den Figuren 3 und 4 in den jeweiligen Darstellungen die Verschwenkbarkeit des am hinteren Schaftteil 20 über das zweite Gelenk 50 gelenkig angeordnete Griffteils 40 erkennbar, welches aufgrund der Anordnung des zweiten Gelenks 50 gegenüber dem zweiten Schaftteil 20 verschwenkbar ist, um einen Hebelarm für den Benutzer zu realisieren.

Das Griffteil 40 ist gebildet durch ein U-Profil, welches das zweite Teil 20 des Schaftes übergreift, sofern das Griffteil 40 um das zweite Gelenk 50 herum flach mit zweiten Teil 20 des Schaftes zusammengeklappt ist. Ferner ist es über das erste Gelenk 30 ermöglicht, das erste Teil 10 des Schaftes mit dem zweiten Teil 20 des Schaftes flach zusammenzulegen, sodass der Schlüssel insgesamt auf kleinstem Raum zusammengeklappt werden kann.

Zur Benutzung des Schlüssels werden die beiden Schaftteile 10, 20 lang auseinander geklappt, wie dies in Fig. 5 erkennbar ist. In Fig. 5 ist der erste Teil 10 des Schaftes, welcher den coderelevanten Abschnitt 11 trägt, bereits teilweise in die entsprechende Schlüsselaufnahme des Schließzylinders 60 eingesetzt. Zur Betätigung dieses Schließzylinders sind die beiden Schaftteile 10, 20 über das Zwischenteil 33 des ersten Gelenks lang ausgeklappt. Ferner sind in Fig. 5 erkennbar die Gelenkstifte 31, 32 mittels derer das Zwischenteil 33 des ersten Gelenkes am ersten Teil 10 und am zweiten Teil 20 gelenkig angelenkt ist und hierdurch die beiden Teile 10, 20 des Schaftes miteinander koppelt.

In der in Fig. 6 dargestellten Position ist der Schlüssel soweit in den Schließzylinder 60 eingesetzt, dass der Schließzylinder 60 mittels des Schlüssels betätigt werden kann. Hierzu wird der Schlüssel soweit in die entsprechende Schlüsselaufnahme des Schließzylinders 60 eingeführt, bis der zweite Teil 20 des Schaftes einen Formschluss mit der Schlüsselaufnahme des Schließzylinders 60 bildet. Ferner ist in der in Fig. 6 dargestellten Position der in Fig. 6 nicht mehr sichtbare erste Teil 10 des Schaftes soweit in den Schließzylinder 60 eingeführt, dass der coderelevante Abschnitt mit den beweglichen Stiften innerhalb des Schließzylinders derart zusammenwirken kann, dass die beweglichen Teile in jene Position verbracht werden, die erforderlich ist, um den Schließzylinder 60 betätigen zu können.

Des Weiteren ist der Schlüssel soweit in den Schließzylinder eingesetzt, dass der hintere Teil 20 des Schaftes mit der Schlüsselaufnahme des Schließzylinders 60 einen Formschluss bildet, so dass das Drehmoment zur Betätigung des Schließzylinders 60 in diesem Fall ausschließlich vom hinteren Teil 20 des Schaftes auf den Schließzylinder 60 übertragen wird. Zur Erleichterung der Betätigung ist hierzu am hinteren Ende des zweiten Teils 20 über das zweite Gelenk 50 das Griffteil 40 gelenkig angeordnet, so dass dieses unter einem Winkel, insbesondere einem rechten Winkel gegenüber dem zweiten Teil 20 des Schaftes anstellbar ist, wodurch die Betätigung für den Benutzer erleichtert wird, um ein Drehmoment auf den Schließzylinder 60 zur Betätigung des Schließzylinders 60 zu übertragen.

Dadurch, dass der Schlüssel soweit wie in Fig. 6 dargestellt in den Schließzylinder 60 eingesetzt werden muss, um den Schließzylinder 60 zu betätigen, ist es gewährleistet, dass weder durch den ersten Teil 10, welcher den coderelevanten Abschnitt 11 aufweist, noch durch das erste Gelenk 30 ein Drehmoment auf den Schließzylinder 60 übertragen wird. Hierdurch wird etwaigen Beschädigungen des Schlüssels und insbesondere des ersten Gelenks 30 zuverlässig vorgebeugt.

Durch die Anordnung des ersten Gelenks 30 und des zweiten Gelenks 50 kann der Schlüssel in besonders vorteilhafterweise zu einem kleinen handlichen Paket zusammengeklappt werden.

In dem in den Figuren dargestellten Ausführungsbeispielen sind die Drehachsen des ersten Gelenks 30 und des zweiten Gelenks 50 senkrecht zueinander angeordnet wodurch sich in besonders vorteilhafterweise eine Zusammenklappbarkeit der Gesamtanordnung ergibt.

In nichtdargestellten alternativen Ausführungsformen sind die Drehachsen der beiden Gelenke parallel zueinander.

In den Figuren 1 - 7 sind drei verschiedene Ausführungsbeispiele der Erfindung dargestellt. Darin werden identische Komponenten jeweils mit identischen Bezugszeichen bezeichnet.

## Patentansprüche

1. System aus zumindest einem Schließzylinder (60) und zumindest einem Kraftfahrzeugschlüssel zur Betätigung des Schließzylinders mit einem Schaft (1), der einen coderelevanten Abschnitt (11) aufweist, welcher mit dem Schließzylinder zusammenwirken kann, wobei der Schaft (1) ein erstes Gelenk (30) aufweist, sodass ein vorderer Teil (10) des Schaftes (1) und ein hinterer Teil (20) des Schaftes (1) zusammenklappbar sind, wobei der coderelevante Abschnitt (11) auf dem vorderen ersten Teil (10) des Schaftes (1) angeordnet ist und das erste Gelenk (30) außerhalb des coderelevanten Abschnittes (11) angeordnet ist, wobei am hinteren Teil (20) des Schaftes (1) mittels eines zweiten Gelenks (50) ein gegenüber dem hinteren Teil (20) des Schaftes (1) verschwenkbares Griffteil (40) gelenkig mit dem hinteren Teil (20) des Schaftes (1) gekoppelt ist, **dadurch gekennzeichnet, dass** der Schlüssel zur Betätigung des Schließzylinders (60) soweit in eine Schlüsselaufnahme des Schließzylinders (60) eingeführt wird, bis der hintere Teil (20) des Schaftes (1) mit der Schlüsselaufnahme des Schließzylinders (60) einen Formschluss bildet, sodass ein Drehmoment zur Betätigung des Schließzylinders (60) ausschließlich vom hinteren Teil (20) des Schaftes (1) auf den Schließzylinder (60) übertragen wird.

2. System nach Anspruch 1, **dadurch gekennzeichnet, dass** das erste Gelenk (30) den Schaft (1) des Schlüssels in einem Verhältnis von 40 zu 60 bis 50 zu 50 teilt.

3. System nach einem der vorherigen Ansprüche, **dadurch gekennzeichnet, dass** das erste Gelenk (30) ein Zwischenteil (33) aufweist, welches mit dem vorderen Teil (10) des Schaftes (1) gelenkig und mit dem hinteren Teil (20) des Schaftes (1) gelenkig verbunden ist.

4. System nach einem der vorherigen Ansprüche, **dadurch gekennzeichnet, dass** das erste Gelenk (30) ein Zwischenteil (33) aufweist, welches mittels eines ersten Stiftes (31) mit dem vorderen Teil (10) des Schaftes (1) gelenkig verbunden und mittels eines zweiten Stiftes (32) mit dem hinteren Teil (20) des Schaftes (1) gelenkig verbunden ist.

5. System nach Anspruch 4, **dadurch gekennzeichnet, dass** der Abstand (C) der beiden Stifte (31, 32) an dem Zwischenteil (33) gleich oder größer ist, als die Dicke (D) des Schaftes (1), sodass der erste Teil (10) des Schaftes und der zweite Teil (20) des Schaftes (1) im zusammengeklappten Zustand flach aufeinander liegen.

6. System nach einem der vorherigen Ansprüche, **dadurch gekennzeichnet, dass** die Drehachsen des ersten Gelenks (30) und des zweiten Gelenks (50) parallel zueinander verlaufen oder senkrecht zueinander stehen oder windschief zueinander verlaufen.

7. System nach einem der vorherigen Ansprüche, **dadurch gekennzeichnet, dass** das Griffteil (40) im eingeklappten Zustand einen oder beide Teile (10, 20) des zusammengeklappten Schaftes (1) übergreift und insbesondere im eingeklappten Zustand sichert.

8. System nach einem der vorherigen Ansprüche, **dadurch gekennzeichnet, dass** der vordere Teil (10) des Schaftes (1) und/oder der hintere Teil (20) des Schaftes (1) und/oder das gelenkig mit dem hinteren Teil (20) des Schaftes (1) verbundene Griffteil (40) einen Magneten aufweist, der im zusammengeklappten Zustand des Schlüssels mit einem magnetisierbaren Gegenstück zusammenwirkt und den Schlüssel im zusammengeklappten Zustand lösbar fixiert.

9. System nach einem der vorherigen Ansprüche, **dadurch gekennzeichnet, dass** der vordere Teil (10) und der hintere Teil (20) des Schaftes (1) aus demselben Material, insbesondere aus Metall, gebildet sind, oder dass der vordere Teil (10) und der hintere Teil (20) des Schaftes (1) aus unterschiedlichen Materialen gebildet sind, insbesondere dass der vordere Teil (10) des Schaftes (1) aus Kunststoff und der hintere Teil (20) des Schaftes (1) aus Metall gebildet sind.

10. System nach einem der vorherigen Ansprüche, **dadurch gekennzeichnet, dass** der Schaft (1) eine entlang des Schaftes (1) verschiebbare insbesondere unverlierbare Hülse aufweist, die im ausgeklappten Zustand der beiden Schaftteile (10, 20) über das erste Gelenk (30) schiebbar ist und die beiden Schaftteile (10, 20) im ausgeklappten Zustand sichert.

## Claims

1. System comprising at least one closure cylinder (60) and at least one motor vehicle key for activating the closure cylinder with a shaft (1) which has a code-relevant portion (11) which can cooperate with the closure cylinder, wherein the shaft (1) has a first articulation (30) so that a front portion (10) of the shaft (1) and a rear portion (20) of the shaft (1) can be folded together, wherein the code-relevant portion (11) is arranged at the front first portion (10) of the shaft (1) and the first articulation (30) is arranged outside the code-relevant portion (11), wherein on the rear portion (20) of the shaft (1) by means of a second articulation (50) a gripping portion (40) which can be pivoted relative to the rear portion (20) of the shaft (1) is coupled in an articulated manner to the rear portion (20) of the shaft (1), **characterised in that** the key for activating the closure cylinder (60) is introduced into a key receiving member of the closure cylinder (60) until the rear portion (20) of the shaft (1) forms a positive-locking connection with the key receiving member of the closure cylinder (60) so that a torque for activating the closure cylinder (60) is transmitted exclusively from the rear portion (20) of the shaft (1) to the closure cylinder (60).

2. System according to claim 1, **characterised in that** the first articulation (30) divides the shaft (1) of the key at a ratio of from 40 to 60 to 50 to 50.

3. System according to any of the preceding claims, **characterised in that** the first articulation (30) has an intermediate portion (33) which is connected to the front portion (10) of the shaft (1) in an articulated manner and to the rear portion (20) of the shaft (1) in an articulated manner.

4. System according to any of the preceding claims, **characterised in that** the first articulation (30) has an intermediate portion (33) which by means of a first pin (31) is connected to the front portion (10) of the shaft (1) in an articulated manner and by means of a second pin (32) is connected to the rear portion (20) of the shaft (1) in an articulated manner.

5. System according to claim 4, **characterised in that** the spacing (C) of the two pins (31, 32) on the intermediate portion (33) is greater than or equal to the thickness (D) of the shaft (1) so that the first portion (10) of the shaft and the second portion (20) of the shaft (1) lie flat on each other in the folded-together state.

6. System according to any of the preceding claims, **characterised in that** the rotation axes of the first articulation (30) and the second articulation (50) extend parallel with each other or are located perpendicularly to each other or extend in a crooked manner with respect to each other.

7. System according to any of the preceding claims, **characterised in that** the gripping portion (40) in the folded-in state engages over one or both portions (10, 20) of the folded-together shaft (1) and in particular secures it/them in the folded-in state.

8. System according to any of the preceding claims, **characterised in that** the front portion (10) of the shaft (1) and/or the rear portion (20) of the shaft (1) and/or the gripping portion (40) which is connected to the rear portion (20) of the shaft (1) in an articulated manner has a magnet which in the folded-together state of the key cooperates with a magnetisable counter-piece and releasably fixes the key in the folded-together state.

9. System according to any of the preceding claims, **characterised in that** the front portion (10) and the rear portion (20) of the shaft (1) are formed from the same material, in particular from metal, or **in that** the front portion (10) and the rear portion (20) of the shaft (1) are formed from different materials, in particular **in that** the front portion (10) of the shaft (1) is formed from plastics material and the rear portion (20) of the shaft (1) is formed from metal.

10. System according to any of the preceding claims, **characterised in that** the shaft (1) has a sleeve which can be displaced along the shaft (1) and which is in particular non-detachable and which in the folded-out state of the two shaft portions (10, 20) can be pushed over the first articulation (30) and secures the two shaft portions (10, 20) in the folded-out state.

## Revendications

1. Système composé d'au moins un cylindre de fermeture (60) et d'au moins une clé de véhicule automobile destinée à actionner le cylindre de fermeture avec une tige (1) qui comporte un tronçon (11) qui est déterminant pour le code et qui peut coopérer avec le cylindre de fermeture, dans lequel la tige (1) comporte une première articulation (30) de telle sorte qu'une partie avant (10) de la tige (1) et une partie arrière (20) de la tige (1) peuvent être repliées, dans lequel le tronçon (11) déterminant pour le code est agencé sur la première partie avant (10) de la tige (1) et la première articulation (30) est agencée en dehors du tronçon (11) déterminant pour le code et dans lequel, au niveau de la partie arrière (20) de la tige (1) et au moyen d'une deuxième articulation (50), une partie formant poignée (40) pivotante par rapport à la partie arrière (20) de la tige (1) est couplée de manière articulée avec la partie arrière (20) de la tige (1), **caractérisé en ce que** la clé destinée à actionner le cylindre de fermeture (60) est introduite dans un logement de clé du cylindre de fermeture (60) jusqu'à ce que la partie arrière (20) de la tige (1) forme avec le logement de clé du cylindre de fermeture (60) une liaison par concordance de forme telle qu'un couple destiné à actionner le cylindre de fermeture (60) est transmis exclusivement par la partie arrière (20) de la tige (1) au cylindre de fermeture (60).

2. Système selon la revendication 1, **caractérisé en ce que** la première articulation (30) divise la tige (1) de la clé suivant un rapport de 40 à 60 à un rapport de 50 à 50.

3. Système selon l'une quelconque des revendications précédentes, **caractérisé en ce que** la première articulation (30) comporte une pièce intermédiaire (33) qui est reliée de manière articulée à la partie avant (10) de la tige (1) et de manière articulée à la partie arrière (20) de la tige (1).

4. Système selon l'une quelconque des revendications précédentes, **caractérisé en ce que** la première articulation (30) comporte une pièce intermédiaire (33) qui est reliée de manière articulée au moyen d'une première cheville (31) à la partie avant (10) de la tige (1) et de manière articulée au moyen d'une deuxième cheville (32) à la partie arrière (20) de la tige (1).

5. Système selon la revendication 4, **caractérisé en ce que** la distance (C) entre les deux chevilles (31, 32) au niveau de la pièce intermédiaire (33) est supérieure ou égale à l'épaisseur (D) de la tige (1) de sorte que la première partie (10) de la tige et la deuxième partie (20) de la tige (1) reposent à plat l'une sur l'autre lorsqu'elles sont repliées.

6. Système selon l'une quelconque des revendications précédentes, **caractérisé en ce que** les axes de rotation de la première articulation (30) et de la deuxième articulation (50) s'étendent parallèlement l'un à l'autre ou sont perpendiculaires l'un à l'autre ou s'étendent dans des plans différents l'un par rapport à l'autre.

7. Système selon l'une quelconque des revendications précédentes, **caractérisé en ce que**, à l'état replié, la partie formant poignée (40) passe par-dessus l'une ou les deux parties (10, 20) de la tige (1) repliée et les bloque en particulier dans l'état replié.

8. Système selon l'une quelconque des revendications précédentes, **caractérisé en ce que** la partie avant (10) de la tige (1) et/ou la partie arrière (20) de la tige (1) et/ou la partie formant poignée (40) reliée de manière articulée à la partie arrière (20) de la tige (1) comporte un aimant qui coopère avec une pièce complémentaire magnétisable lorsque la clé est repliée et qui fixe de manière amovible la clé dans l'état replié.

9. Système selon l'une quelconque des revendications précédentes, **caractérisé en ce que** la partie avant (10) et la partie arrière (20) de la tige (1) sont formées dans le même matériau, en particulier du métal, ou **en ce que** la partie avant (10) et la partie arrière (20) de la tige (1) sont formées dans des matériaux différents, en particulier **en ce que** la partie avant (10) de la tige (1) est formée en plastique et la partie arrière (20) de la tige (1) est formée en métal.

10. Système selon l'une quelconque des revendications précédentes, **caractérisé en ce que** la tige (1) comporte une gaine pouvant glisser le long de la tige (1), en particulier une gaine imperdable, qui peut glisser sur la première articulation (30) lorsque les deux parties de tige (10, 20) sont repliées et bloquer ainsi les deux parties de tige (10, 20) dans l'état replié.
